# EUROPÄISCHE PATENTSCHRIFT

(11) **EP 3 095 356 B1**
(45) Veröffentlichungstag und Bekanntmachung des Hinweises auf die Patenterteilung: **26.12.2018**
(21) Anmeldenummer: 15168756.3
(22) Anmeldetag: 21.05.2015
(51) Int. Cl.: A47F 3/04, E04F 10/06

(54) **KÜHLREGAL**
REFRIGERATED SHELF
ÉTAGÈRE RÉFRIGÉRANTE

(43) Veröffentlichungstag der Anmeldung: 23.11.2016
(73) Patentinhaber: REMIS Gesellschaft für Entwicklung und Vertrieb von technischen Elementen mbH, 50829 Köln (DE)
(72) Erfinder: Toschek, Ralf, 50859 Köln (DE); Laqua, Ulrich, 42283 Wuppertal (DE)
(74) Vertreter: Patentanwälte ter Smitten Eberlein-Van Hoof Rütten Partnerschaftsgesellschaft mbB

(56) Entgegenhaltungen:
- EP-A1- 0 015 411
- GB-B- 2 069 675
- US-A- 5 171 076

## Beschreibung

Die Erfindung bezieht sich auf ein Kühlregal mit mehreren treppenartig in einem Kühlregalgehäuse angeordneten Regalböden, wobei die Tiefe der Regalböden nach unten hin zunimmt.

Unter einem Kühlregal ist vorliegend insbesondere ein gewerbliches Kühlregal zu verstehen, das als gefrierendes oder als nicht-gefrierendes Kühlregal ausgebildet sein kann, und insbesondere der Aufbewahrung und Präsentation von Lebensmitteln in Lebensmittelmärkten dient. Das Kühlregal weist ein Kühlregalgehäuse mit einer geneigten Zugriffsöffnung auf, wobei die Öffnungsebene der Zugriffsöffnung ungefähr dem geneigten Verlauf der Vorderkanten der treppenartig angeordneten Regalbretter folgt. Allerdings muss die Neigung der Öffnungsebene zur Vertikalen keineswegs exakt der Neigung der die Vorderkanten der Regalböden verbindenden gedachten Linie entsprechen. Derartige Kühlregale werden entweder zu den Verkaufszeiten offen betrieben, oder aber weisen transparente Türen auf, insbesondere Schiebetüren, die in seitlicher Richtung ungefähr in der Öffnungsebene verschiebbar angeordnet sein können.

Zum Verschließen der Zugriffsöffnung während der Nicht-Verkaufszeiten werden sogenannte Nachtabdeckungs-Anordnungen in ihren Schließzustand gebracht, um die konvektiven Wärmeverluste und die Strahlungsverluste zu reduzieren. Als Nachtabdeckungs-Anordnung werden beispielsweise Rollo-Anordnungen eingesetzt, die von einer Rollowalze gebildet werden, auf der im Öffnungszustand der Nachtabdeckungs-Anordnung eine flexible Isolierfolie aufgerollt ist, die im Schließzustand vor der Zugriffsöffnung aufgespannt ist. Da die Öffnungsebene der Zugriffsöffnung jedoch geneigt ist, werden die beiden Seitenränder der Isolierfolie In entsprechenden Führungen geführt, die jedoch die Sicht und den Zugriff auf die Regalböden behindern.

Aus US 5,171,076 ist ein Kühlregal mit einer Nachabdeckung bekannt, bei der in der Schließposition die Isolierfolie durch gelenkige Schwenkarme in einer geneigten Ebene gehalten werden.

Aufgabe der Erfindung ist es demgegenüber, ein Kühlregal mit einer Nachtabdeckungs-Anordnung bzw. eine Nachtabdeckungs-Anordnung für ein Kühlregal zu schaffen, die einfach konstruiert und zuverlässig ist.

Diese Aufgabe wird erfindungsgemäß mit einem Kühlregal mit den Merkmalen des Anspruchs 1 bzw. durch eine Nachtabdeckungs-Anordnung für ein Kühlregal mit den Merkmalen des Anspruchs 6 gelöst.

Das erfindungsgemäße Kühlregal weist eine Nachtabdeckungs-Anordnung auf, die auf seitliche Führungsschienen zum Führen der flexiblen Isolierfolie vollständig verzichtet. Die Nachtabdeckungs-Anordnung weist eine Rollowalze auf, die bevorzugt durch einen elektrischen Antriebsmotor angetrieben sein kann. Die Rollowalze ist einem oberen Öffnungsrand der Zugriffsöffnung zugeordnet und ist an dem Kühlregalgehäuse im Bereich des oberen Öffnungsrandes der Zugriffsöffnung befestigt. Ferner ist eine flexible Isolierfolie vorgesehen, deren oberes Ende an der Rollowalze fixiert ist und die im Öffnungszustand der Nachtabdeckungs-Anordnung auf die Rollowalze aufgerollt ist. Im Schließzustand der Nachtabdeckungs-Anordnung ist die Isolierfolie von der Rollowalze jedenfalls teilweise abgerollt und im Bereich der Zugriffsöffnung aufgespannt. Ferner ist eine horizontale Spannschiene an dem unteren Ende der Isolierfolie vorgesehen und befestigt, die steif ist, und an der der untere Längsrand der Isolierfolie vorzugsweise fest verklemmt ist.

Die Nachtabdeckungs-Anordnung weist mindestens einen Schwenkarm auf, dessen oberes Längsende an einem gehäuseseitigen Schwenkgelenk angelenkt ist. Das untere Längsende des Schwenkarms ist an einem Haltegelenk gelenkig angelenkt, das an der Spannschiene fixiert ist. Beide Gelenke sind jeweils derart geneigt, dass die Schwenkebene des Schwenkarms mit der Öffnungsebene korrespondiert und um mindestens 10° und höchstens 70° zur Erd-Vertikalen geneigt ist. Unter einer Korrespondenz wird vorliegend nicht unbedingt eine Identität der jeweiligen Neigung zur Erd-Vertikalen verstanden. So kann beispielsweise eine Abweichung von 10-20° der beiden Ebenen voneinander noch unter eine anspruchsgemäße Korrespondenz fallen. Entscheidend ist, dass durch die Nachtabdeckung im Schließzustand die Sicht auf die treppenartig angeordneten Regalböden nicht mehr gegeben ist.

Durch die erfindungsgemäße Nachtabdeckungs-Anordnung wird also im Schließzustand vor den Regalböden die flexible Isolierfolie geneigt aufgespannt. Hierdurch werden insbesondere die Strahlungsverluste erheblich reduziert. Bei einem türlosen Kühlregal werden hierdurch ferner auch die konvektiven Verluste erheblich reduziert.

Der Schwenkarm sorgt dafür, dass die Isolierfolie in einer zur Vertikalen geneigten Ebene im Bereich der Zugriffsöffnung aufgespannt wird, ohne dass hierfür seitliche Führungen für die Seitenränder der Isolierfolie erforderlich sind. Da die seitlichen Führungen wegfallen, ist im Öffnungszustand der Anordnung ein ungehinderter Einblick und Zugriff auf die Waren auf den Regalböden ermöglicht.

Der Schwenkarm ist als Teleskoparm ausgebildet und weist mindestens jeweils zwei teleskopierbare Teleskopstangen auf. Der Teleskoparm kann in Öffnungsrichtung vorgespannt sein, beispielsweise durch eine integrierte Gasfeder.

Vorzugsweise ist die Nachtabdeckungs-Anordnung innenseitig der Zugriffsöffnung angeordnet, so dass die ausgerollte Isolierfolie im Schließzustand der Anordnung die Zugriffsöffnung von innen her angelenkt ist. Das untere Längsende des Schwenkarms ist an einem Haltegelenk gelenkig angelenkt, das an der Spannschiene fixiert ist. Beide Gelenke sind jeweils derart geneigt, dass die Schwenkebene des Schwenkarms mit der öffnungsebene korrespondiert und um mindestens 10° und höchstens 70° zur Erd-Vertikalen geneigt Ist. Unter einer Korrespondenz wird vorliegend nicht unbedingt eine Identität der jeweiligen Neigung zur Erd-Vertikalen verstanden. So kann beispielsweise eine Abweichung von 10-20° der beiden Ebenen voneinander noch unter eine anspruchsgemäße Korrespondenz fallen. Entscheidend ist, dass durch die Nachtabdeckung im Schließzustand die Sicht auf die treppenartig angeordneten Regalböden nicht mehr gegeben ist.

Durch die erfindungsgemäße Nachtabdeckungs-Anordnung wird also im Schließzustand vor den Regalböden die flexible Isolierfolie geneigt aufgespannt. Hierdurch werden insbesondere die Strahlungsverluste erheblich reduziert. Bei einem türlosen Kühlregal werden hierdurch ferner auch die konvektiven Verluste erheblich reduziert.

Der Schwenkarm sorgt dafür, dass die Isolierfolie in einer zur Vertikalen geneigten Ebene im Bereich der Zugriffsöffnung aufgespannt wird, ohne dass hierfür seitliche Führungen für die Seitenränder der Isolierfolie erforderlich sind. Da die seitlichen Führungen wegfallen, ist im Öffnungszustand der Anordnung ein ungehinderter Einblick und Zugriff auf die Waren auf den Regalböden ermöglicht.

Der Schwenkarm ist als Teleskoparm ausgebildet und weist mindestens jeweils zwei teleskopierbare Teleskopstangen auf. Der Teleskoparm kann in Öffnungsrichtung vorgespannt sein, beispielsweise durch eine integrierte Gasfeder.

Vorzugsweise ist die Nachtabdeckungs-Anordnung innenseitig der Zugriffsöffnung angeordnet, so dass die ausgerollte Isolierfolie im Schließzustand der Anordnung die Zugriffsöffnung von innen her das Kühlregalgehäuse beziehenden Merkmale des Anspruchs 1 aufweist. Die Nachtabdeckungs-Anordnung weist die sich auf die Nachtabdeckungs-Anordnung beziehenden Merkmale des Anspruchs 1 auf.

Im Folgenden wird unter Bezugnahme auf die Zeichnungen ein Ausführungsbeispiel der Erfindung näher erläutert. Es zeigen:
Figur 1 einen Querschnitt eines Ausschnittes eines erfindungsgemäßen Kühlregals mit einer Türanordnung und einer Nachtabdeckungs-Anordnung,
Figur 2 einen Querschnitt des gesamten Kühlregals der Figur 1 mit der Nachtabdeckungs-Anordnung im Schließzustand,
Figur 3 einen Querschnitt des Kühlregals der Figur 2 mit der Nachtabdeckungs-Anordnung im Öffnungszustand,
Figur 4 eine vergrößerte Darstellung eines gehäuseseitigen Schwenkgelenks der Nachtabdeckungs-Anordnung des Kühlregals der Figuren 1-3,
Figur 5 eine vergrößerte Darstellung eines spannschienenseitigen Haltegelenks der Nachtabdeckungs-Anordnung des Kühlregals der Figuren 1-3,
Figur 6 die Nachtabdeckungs-Anordnung des Kühlregals der Figuren 1-3 im Schließzustand, und
Figur 7 die Nachtabdeckungs-Anordnung der Figur 6 im Öffnungszustand.

In den Figuren 1-3 ist im Querschnitt jeweils ein Kühlregal 10 dargestellt, das der Kühlung und Präsentation von Lebensmitteln dient. Es handelt sich um einen Kühlregal für die Kühlung über 0 °C, nicht um ein Tiefkühl-Kühlregal. Das Kühlregal 10 weist ein statisches stabiles Kühlregalgehäuse 12·mit mehreren darin treppenartig angeordneten Regalböden 141-144 auf. Die Treppenartigkeit der Anordnung der Regalböden 141-144 wird dadurch hergestellt, dass die unteren Regalböden 141-144 jeweils weiter nach vorne hervorstehen, als die darüber angeordneten Regalböden 141-144, wie in den Figuren ein 2 und 3 gut zu erkennen ist.

Das Kühlregalgehäuse 12 weist eine Zugriffsöffnung 16 auf, deren Öffnungsebene vorliegend in ungefähr 30° zur Vertikalen geneigt ist. Die Neigung der Öffnungsebene der Zugriffsöffnung 16 entspricht ungefähr der Treppen-Neigung der von den Regalböden 141-144 gebildeten treppenartigen Einhüllenden. In der Bodenwand bzw. dem unteren Regalboden 144 des Kühlregalgehäuses 12 ist eine Kühlluftöffnung 18 vorgesehen, durch die Kühlluft ein- oder ausströmen kann.

Im Bereich der Zugriffsöffnung 16 weist das Kühlregal 10 eine transparente Türanordnung 20 auf, die im wesentlichen aus einem Satz von transparenten Schiebetüren 26,27 besteht, die in einer oberen Türführung 22 am oberen Öffnungsrand 17 der Zugriffsöffnung 16 und einer unteren Türführung 24 am unteren Öffnungsrand der Zugriffsöffnung 16 geführt sind.

Im Bereich der Zugriffsöffnung 16 ist ferner eine Nachtabdeckungs-Anordnung 40 zum bedarfsweisen Verschließen der Zugriffsöffnung 16 vorgesehen. Die Nachtabdeckungs-Anordnung 40 weist eine elektrisch angetriebene Rollowalze 42 auf, die im Bereich des oberen Öffnungsrandes 17 der Zugriffsöffnung 16 an dem Kühlregalgehäuse 12 befestigt ist. Die Rollowalze 42 ist zylindrisch ausgebildet und wird durch einen als Rohrmotor ausgebildeten Antriebsmotor 46 angetrieben. Auf der horizontal montierten Rollowalze 42 ist eine flexible Isolierfolie 48 aufgerollt, deren oberes Längsende an der Rollowalze 42 fixiert ist. Im Öffnungszustand der Nachtabdeckungs-Anordnung 40, der in den Figuren 1 und 2 dargestellt ist, ist die Isolierfolie 48' von der Rollowalze 42 zum größten Teil oder vollständig abgerollt.

Die Nachtabdeckungs-Anordnung 40 weist ferner an dem unteren Längsende der Isolierfolie 48,48' eine horizontale Spannschiene 54 auf. Ferner sind zwei Schwenkarme 44,44' vorgesehen, deren obere Längsenden jeweils an einem gehäuseseitigen Schwenkgelenk 50,50' und deren untere Längsenden jeweils an einem spannschienenseitigen Haltegelenk 52 angelenkt sind. Die oberen Gelenke 50,50' sind ungefähr derart geneigt, dass die Schwenkebene der Schwenkarme 44,44' stets in etwa 30° zur Erd-Vertikalen geneigt sind.

Die oberen Schwenkgelenke 50,50' werden von einem gehäuseseitigen Gelenkbeschlag 62,62' gebildet, an dem eine obere Schwenkarm-Klaue 51 des Schwenkarms 44 schwenkbar befestigt ist. Die unteren Haltegelenke 52,52' werden von einem entsprechenden spannschienenseitigen Gelenkbeschlag 60 gebildet, an dem jeweils eine untere Schwenkarm-Klaue 53 des Schwenkarms 44,44' schwenkbar befestigt ist.

Die Schwenkarme 44,44' sind jeweils als Teleskoparme ausgebildet, und weisen zwei teleskopierbare Teleskopstangen 56,58 auf. In den Schwenkarmen 44,44' kann jeweils eine als Druckfehler ausgebildete Gasfeder vorgesehen sein, die den Schwenkarm pneumatisch vorspannt.

## Patentansprüche

1. Kühlregal (10) mit
einem Kühlregalgehäuse (12) und mehreren darin treppenartig angeordneten Regalböden (141-144),
einer an dem Kühlregalgehäuse (12) vorgesehenen Zugriffsöffnung (16), deren Öffnungsebene um mindestens 10° und höchstens 70° zur Vertikalen geneigt ist,
und einer Nachtabdeckungs-Anordnung (40) zum Verschließen der Zugriffsöffnung (16), wobei die Nachtabdeckungs-Anordnung (40) aufweist:
eine Rollowalze (42), die einem oberen Öffnungsrand (17) der Zugriffsöffnung (16) zugeordnet und an dem Kühlregalgehäuse (12) befestigt ist,
einer flexiblen Isolierfolie (48,48'), deren oberes Ende an der Rollowalze (42) fixiert, die im Öffnungszustand der Anordnung (40) auf die Rollowalze (42) aufgerollt und im Schließzustand der Anordnung (40) von der Rollowalze (42) abgerollt In der Zugriffsöffnung (16) aufgespannt ist,
einer horizontalen Spannschiene (54) an dem unteren Ende der Isolierfolie (48,48'), und
mindestens einem Schwenkarm (44,44'), dessen oberes Längsende an einem gehäuseseitigen Schwenkgelenk (50) und dessen unteres Längsende an einem spannschienenseitigen Haltegelenk (52) angelenkt ist, wobei die Gelenke (50,52) derart geneigt sind, dass die Schwenkebene des Schwenkarms (44,44') mit der Öffnungsebene (16) korrespondiert und um mindestens 10° und höchstens 70° zur Vertikalen geneigt ist,
**dadurch gekennzeichnet, dass**
der Schwenkarm (44,44') als Teleskoparm ausgebildet ist und mindestens zwei teleskopierbare Teleskopstangen (56,58) aufweist.

2. Kühlregal (10) nach Anspruch 1, wobei die Nachtabdeckungs-Anordnung (40) innenseitig der Zugriffsöffnung (16) angeordnet ist, so dass die ausgerollte Isolierfolie (48,48') in ihrer Schließposition in ihrem Schließzustand die Zugriffsöffnung (16) von innen verschließt.

3. Kühlregal (10) nach einem der vorangegangenen Ansprüche, wobei der Schwenkarm (44) innenseitig der Isolierfolie (48,48') angeordnet ist.

4. Kühlregal (10) nach einem der vorangegangenen Ansprüche, wobei in der Zugriffsöffnung (16) eine an dem Kühlregalgehäuse (12) befestigte transparente Türanordnung (20) angeordnet ist, wobei die Nachtabdeckungs-Anordnung (40) innenseitig der Türanordnung (20) angeordnet ist.

5. Kühlregal (10) nach einem der vorangegangenen Ansprüche, wobei das Kühlregal innenseitig des unteren Randes der Zugriffsöffnung (16) eine Kühlluftöffnung (18) aufweist und die Nachtabdeckungs-Anordnung (40) im Schließzustand außenseitig der Kühlluftöffnung (18) angeordnet ist.

## Claims

1. A refrigerated shelf unit (10) comprising:
a refrigerated shelf unit housing (12) and a plurality of shelves (141-144) arranged therein in a stair-like manner,
the refrigerated shelf unit housing (12) being provided with an access opening (16) whose opening plane is inclined by at least 10° to at most 70° with respect to a vertical plane,
a night time cover assembly (40) configured to close the access opening (16), the night time cover assembly (40) comprising:
a roller blind cylinder (42) associated with an upper edge (17) of the access opening (16) and being fastened to the refrigerated shelf unit housing (12),
a flexible insulating film (48, 48') comprising an upper end which is fixed to the roller blind cylinder (42), wherein, when the assembly (40) is in an open state, the flexible insulating film is rolled on the roller blind cylinder (42) and, when the assembly (40) is in a closed state, the flexible insulating film is rolled off the roller blind cylinder (42) so as to be spanned in the access opening (16),
a horizontal tensioning rail (54) arranged at the lower end of the insulating film (48, 48'),
at least one pivot arm (44, 44') whose upper longitudinal end is hinged at a housing-side pivot hinge (50) and whose lower longitudinal end is hinged at a tensioning rail-side holding hinge 52), wherein the hinges (50, 52) are inclined so that a pivot plane of the pivot arm (44, 44') corresponds to the opening plane (16) and is inclined by at least 10° to at most 70° with respect to the vertical plane,
**characterized in that**
the pivot arm (44, 44') is provided as a telescopic arm and comprises at least two telescopable telescopic bars (56, 58).

2. The refrigerated shelf unit (10) as recited in claim 1, wherein the night time cover assembly (40) is arranged inward of the access opening (16) so that, in the closed state, the insulating film (48, 48'), when rolled off, closes the access opening (16) from an inner side.

3. The refrigerated shelf unit (10) as recited in one of the preceding claims, wherein the pivot arm (44) is arranged inward of the insulating film.

4. The refrigerated shelf unit (10) as recited in one of the preceding claims, wherein a transparent door assembly (20) is arranged in the access opening (16) and is fastened at the refrigerated shelf unit housing (12), wherein the night time cover assembly (40) is arranged inward of the transparent door assembly (20).

5. The refrigerated shelf unit as recited in one of the preceding claims, wherein the refrigerated shelf unit comprises a cooling air opening (18) arranged inward of the lower edge of the access opening (16), and the night time cover assembly (40) is arranged outward of the cooling air opening (18) when in the closed state.

## Revendications

1. Rayon réfrigérant (10) avec
un carter de rayon réfrigérant (12) et plusieurs étagères (141 - 144) disposées dans celui-ci en escalier,
une ouverture d'accès (16) prévue dans le carter de rayon réfrigérant (12), dont le plan d'ouverture est incliné au moins à 10° et au maximum à 70° par rapport à la verticale,
et un ensemble de recouvrement nuit (40) pour fermer l'ouverture d'accès (16), l'ensemble de recouvrement nuit (40) comprenant:
un tube de volet roulant (42) associé à un bord supérieur de l'ouverture (17) de l'ouverture d'accès (16) et fixé au carter de rayon réfrigérant (12),
un film isolant (48, 48') flexible dont l'extrémité supérieure est fixée au tube de volet roulant (42), le film étant enroulé sur le tube de volet roulant (42) dans l'état ouvert de l'ensemble (40) et étant déroulé du tube de volet roulant (42) dans l'état fermé de l'ensemble (40), tendu dans l'ouverture d'accès (16),
un rail tendeur (54) à l'extrémité inférieure du film isolant (48, 48'), et
au moins un bras pivotant (44, 44') dont l'extrémité transversale supérieure est articulée sur une articulation pivotante (50), côté carter de rayon réfrigérant, et dont l'extrémité transversale inférieure est articulée sur une articulation de support (52), côté rail tendeur, les articulations (50, 52) étant inclinées de sorte que le plan de pivotement du bras pivotant (44, 44') correspond au plan de l'ouverture (16) et est incliné au moins à 10° et au maximum à 70° par rapport à la verticale,
**caractérisé en ce que**
le bras pivotant (44, 44') est conçu corne bras télescopique et comprend au moins deux barres télescopiques (56, 58).

2. Rayon réfrigérant (10) selon la revendication 1, dans lequel ledit ensemble de recouvrement nuit (40) est disposé du côté intérieur de ladite ouverture d'accès (16), de sorte que, dans sa position de fermeture, ledit film isolant (48, 48') déroulé ferme ladite ouverture d'accès (16) de l'intérieur, dans son état fermé.

3. Rayon réfrigérant (10) selon l'une quelconque des revendications précédentes, dans lequel le bras pivotant (44) est disposé du côté intérieur du film isolant (48, 48').

4. Rayon réfrigérant (10) selon l'une quelconque des revendications précédentes, dans lequel un ensemble de porte (20) transparent est disposé dans ladite ouverture d'accès (16) et fixé sur le carter de rayon réfrigérant (12), ledit ensemble de recouvrement nuit (40) étant disposé du côté intérieur dudit ensemble de porte (20).

5. Rayon réfrigérant (10) selon l'une quelconque des revendications précédentes, dans lequel le rayon réfrigérant comprend une ouverture d'air refroidissant (18) disposée du côté intérieur du bord inférieur de ladite ouverture d'accès (16) et, en état fermé, ledit ensemble de recouvrement nuit (40) est disposé du côté extérieur de ladite ouverture d'air refroidissant (18).
